# EUROPÄISCHE PATENTSCHRIFT

(11) **EP 4 450 692 B1**
(45) Veröffentlichungstag und Bekanntmachung des Hinweises auf die Patenterteilung: **06.08.2025**
(21) Anmeldenummer: 24158536.3
(22) Anmeldetag: 20.02.2024
(51) Int. Cl.: D05B 3/06, D05B 37/02

(54) **VERFAHREN ZUM BETRIEB EINER NÄHMASCHINE ZUM AUSBILDEN EINES KNOPF- ODER SCHNÜRLOCHS**
METHOD FOR OPERATING A SEWING MACHINE FOR FORMING A BUTTON OR LACING HOLE
PROCÉDÉ DE FONCTIONNEMENT D'UNE MACHINE À COUDRE POUR FORMER UN TROU DE BOUTON OU DE LAÇAGE

(30) Priorität: 17.04.2023 DE 102023203472
(43) Veröffentlichungstag der Anmeldung: 23.10.2024
(73) Patentinhaber: Dürkopp Adler GmbH, 33719 Bielefeld (DE)
(72) Erfinder: Wildberg, Tobias, 33619 Bielefeld (DE)
(74) Vertreter: Rau, Schneck & Hübner Patentanwälte Rechtsanwälte PartGmbB

(56) Entgegenhaltungen:
- DE-B4- 10 085 290
- KR-A- 20070 016 971

## Beschreibung

Die Erfindung betrifft ein Verfahren zum Betrieb einer Nähmaschine zum Ausbilden eines Knopf- oder Schnürlochs in Nähgut. Zudem betrifft die Erfindung eine Nähmaschine, ausgebildet zum Durchführen des Verfahrens sowie ein Softwareprodukt zur Durchführung eines Programmablaufs entsprechend einem derartigen Betriebsverfahren.

Knopfloch-Nähmaschinen sind in verschiedener Form bekannt beispielsweise aus der DE 10 2005 021 768 A1 und der DE 10 2004 055 713 A1. Ein Knopfloch wird dabei entweder mithilfe genau eines Schnitts oder mithilfe mehrerer zur Erzeugung der gesamten Schnittlänge gegeneinander längs einer Schnittrichtung versetzter Schnitte erzeugt. Die DE 10 2009 004 605 A1 offenbart eine Knopflochmaschine. Die DE 100 85 290 B4 offenbart eine Nähgutschneidevorrichtung für eine Nähmaschine. Die KR 2007 0016971 A offenbart eine Nähmaschine mit ansteuerbarer Nähgut-Schneideinrichtung im Zusammenhang mit dem Nähen eines Augenknopflochs.

Es ist eine Aufgabe der vorliegenden Erfindung, ein Betriebsverfahren der eingangs genannten Art derart weiterzubilden, dass ein möglichst sauberes Knopfloch- oder Schnürloch-Bild resultiert.

Erfindungsgemäß wurde erkannt, dass ein Nachschneiden eines initial bereits durchgeführten Nähgut-Schnitts zu einer deutlichen Verbesserung des Schnittergebnisses führt, insbesondere bei widerstandsfähigem Nähgut, bei dem sonst vermehrt einzelne nicht vollständig geschnittene Restfasern verbleiben. Zwischen dem initialen Schnitt und dem mindestens einen Nachschnitt wird das Nähgut um weniger als 1 mm relativ zur Schneideinrichtung verlagert. Der Verlagerungsweg ist größer als 0 und kann beispielsweise im Bereich zwischen 0,1 mm und 0,9 mm, zwischen 0,2 mm und 0,8 mm, zwischen 0,3 mm und 0,7 mm und insbesondere im Bereich zwischen 0,1 mm und 0,3 mm oder auch im Bereich von 0,4 bis 0,5 mm liegen. Durch das Verlagern des Nähguts zur Schneideinrichtung im Bereich zwischen 0 und weniger als 1 mm ergibt sich ein entsprechender Schneideversatz der Schneideinrichtung zum Nähgut, was die Qualität des Schnittergebnisses verbessert, da insbesondere nicht mehr gleiche Schneidkanten-Abschnitte mit gleichen Nähgut-Abschnitten bei den aufeinanderfolgenden Schnitten zusammenwirken. Der geringe Versatz- bzw. Verlagerungsweg zwischen dem initialen Schnitt und dem Nachschnitt führt zudem dazu, dass die Gestalt des ausgebildeten Knopf- oder Schnürlochs nicht unerwünscht verändert wird.

Eine Knopfloch- oder Schnürloch-Naht kann vor oder nach dem Ausbilden des Knopf- oder Schnürlochs in Nähgut genäht werden.

Das Verfahren nach Anspruch 2 kommt dann zum Einsatz, wenn schon das generelle Erzeugen insbesondere des Knopflochs mehrere zueinander längs einer Schnittrichtung stärker versetzte Schnitte erfordert, was im Stand der Technik auch als Multiflex-Schneiden bekannt ist. Bei jedem einzelnen Schnitt eines solchen Mehrschnitt-Knopflocherzeugungsverfahrens, der dann einen initialen Schnitt darstellt, kann ein Nachschneiden nach einem Versatz von unter 1 mm erfolgen. Alternativ kann ein solches Nachschneiden nur bei bestimmten vorgegebenen Einzelschnitten eines solchen Mehrfachschnitt-Verfahrens geschehen, insbesondere beim ersten und/oder beim letzten Schnitt.

Nach Anspruch 3 sich unterscheidende Verlagerungswege können entsprechenden Anforderungen an eine Schnittqualität insbesondere im Zusammenspiel mit einer entsprechenden Schnittgeometrie Rechnung tragen. In einem Augenbereich eines Augenknopflochs kann beispielsweise ein geringerer Versatzweg zum Einsatz kommen, als in einem Basisschnittbereich des Augenknopflochs.

Zueinander nach Anspruch 4 entgegengesetzte Verlagerungsrichtungen können an eine Geometrie des zu erzeugenden Knopf- oder Schnürlochs angepasst sein. Bei einem Knopfloch kann endseitig der Versatz jeweils so erfolgen, dass keine unerwünschte Lochverlängerung die Folge ist.

Dies gilt insbesondere beim Verfahren nach Anspruch 5.

Die Vorteile eines Verfahrens nach Anspruch 6 wurden bereits erläutert.

Die Vorteile einer Nähmaschine nach Anspruch 7 entsprechen denen, die vorstehend unter Bezugnahme auf das Verfahren bereits erläutert wurden. Bei der Nähmaschine kann es sich um eine Knopflochmaschine, insbesondere um eine Augenknopflochmaschine handeln. Die Nähmaschine kann so ausgeführt sein, dass hiermit Nähgut-Löcher verschiedener Gestaltungen herstellbar sind, insbesondere ein Knopfloch und/oder ein Augenknopfloch und/oder ein Schnürloch. Die Schneideinrichtung hat einen angetriebenen verlagerbaren Schneidblock und ein während des Schneidvorgangs ortsfestes Messer. Eine derartige Schneideinrichtung hat sich in der Praxis bewährt. Während des Schneidvorgangs wird der Schneidblock angetrieben und bewegt sich hierdurch relativ zum ortsfesten Messer.

Grundsätzlich können aus dem Stand der Technik bekannte Schneideinrichtungen genutzt werden. Alternativ könnten sich auch beide Messer bzw. Messer und Schneidblock während eines Schneidvorgangs relativ zueinander und relativ zu einem Maschinenrahmen bewegen. Wiederum alternativ kann der Schneidblock ortsfest angeordnet sein und das hiermit zusammenwirkende Messer kann angetrieben verlagerbar ausgeführt sein.

Mithilfe eines Softwareprodukts nach Anspruch 8 kann das Betriebsverfahren flexibel an Anforderungen einer bestimmten Nähmaschine angepasst werden. Mit dem Softwareprodukt lässt sich eine bereits ausgelieferte Nähmaschine nachrüsten. Das Softwareprodukt kann auf einem Speichermedium zur Verfügung gestellt werden. Alternativ oder zusätzlich kann das Softwareprodukt zum Download zur Verfügung gestellt werden.

Ausführungsbeispiele der Erfindung werden nachfolgend anhand der Zeichnung näher erläutert. In dieser zeigen:
- Fig. 1: eine Längsansicht einer Augenknopfloch-Nähmaschine mit einer Knopfloch-Schneideinrichtung;
- Fig. 2: am Beispiel eines in Aufsicht dargestellten Augenknopflochs ein Ergebnis einer initialen Schnitterzeugung eines Betriebsverfahrens der Nähmaschine zum Ausbilden eines Augenknopflochs;
- Fig. 3: in einer zu Fig. 2 ähnlichen Darstellung das Ergebnis einer weiteren (Nach-)Schnitterzeugung bei längs einer Verlagerungsrichtung verlagertem Nähgut;
- Fig. 4 und 5: in zu den Fig. 2 und 3 ähnlicher Darstellung die jeweiligen Schnittergebnisse bei einem entsprechenden Betriebsverfahren zum Ausbilden eines augenlosen Knopflochs;
- Fig. 6 und 7: in zu den Fig. 2 und 3 ähnlicher Darstellung die jeweiligen Schnittergebnisse des Betriebsverfahrens zum Ausbilden eines Schnürlochs in Nähgut; und
- Fig. 8 bis 13: wiederum in zu den Fig. 2 und 3 ähnlicher Darstellung jeweilige sequentielle Schnittergebnisse einer weiteren Ausführung des Betriebsverfahrens der Nähmaschine zum Ausbilden eines Augenknopflochs, wobei eine Einzel-Schnittlänge deutlich kleiner ist als eine Gesamtlänge des Augenknopflochs längs der Schnittrichtung.

Wie Fig. 1 entnehmbar ist, ist eine Knopfloch-Nähmaschine C-förmig ausgebildet, d. h. sie weist einen oberen Arm 1, eine untere, gehäuseartig ausgebildete Grundplatte 2 und einen beide verbindenden, etwa vertikalen Ständer 3 auf. Im Arm 1 ist in üblicher Weise eine Armwelle 4 gelagert, die von einem nicht dargestellten Antriebsmotor antreibbar ist. Die Anordnung eines solchen Antriebsmotors an einer solchen Nähmaschine ist aus DE 102 25 511 C1 und DE 102 25 512 C1 bekannt. Von der Armwelle 4 werden in üblicher Weise der Antrieb einer vertikal verschiebbaren Nadelstange 5 mit einer Nadel 6 und ein Schwingantrieb hierfür abgeleitet.

Auf der Grundplatte 2 ist ein x-y-Tisch 7 angeordnet, bei dem es sich also um einen in zwei horizontalen Koordinatenrichtungen, nämlich der x-Richtung und der y-Richtung, verschiebbaren Kreuzschlitten handelt. Der x-y-Tisch 7 ist in üblicher Weise ausgebildet, wie es beispielsweise aus der DE 198 07 771 C1 (entspr. US 6,095,066) bekannt ist. Der Antrieb des x-y-Tisches 7 erfolgt mittels nicht dargestellter Antriebe, nämlich eines x-Antriebes und eines y-Antriebes, bei denen es sich üblicherweise um positionierbare Elektromotoren, in der Regel also Schrittmotoren, aber auch regelbare Gleichstrommotoren, handelt. Eine derartige Ausgestaltung ist aus der DE 102 25 511 C1 und der DE 102 25 512 C1 bekannt. Der x-y-Tisch 7 stellt eine Verlagerungseinrichtung zum Verlagern von Nähgut relativ zu ortsfesten Komponenten der Nähmaschine dar.

Auf dem x-y-Tisch 7 ist eine zweiteilige Stützplatte 8a, 8b angeordnet, von der in der Fig. 1 lediglich eine Teil-Stützplatte 8b sichtbar ist. Jeder Teil-Stützplatte 8a bzw. 8b ist eine Nähgutklammer 9a bzw. 9b zugeordnet, die jeweils eine auf der jeweiligen Teil-Stützplatte 8a bzw. 8b angebrachte Teil-Auflageplatte 10a bzw. 10b aufweist, denen jeweils eine Klemmplatte 11a bzw. 11b zugeordnet ist. Die Klemmplatten 11a bzw. 11b sind an doppelarmigen Lagerhebeln 12a bzw. 12b angebracht. Auch von den Komponenten 9 bis 12 ist in der Fig. 1 jeweils die Teil-Komponente 9b bis 12b sichtbar. Einzelheiten des Aufbaus und des Antriebs der Nähgutklammern 9a, 9b ergeben sich aus der DE 102 16 808 C2 (entsprechend US 6,722,299 B2), auf die insoweit verwiesen wird.

In y-Richtung gesehen hinter der Nadelstange 5 befindet sich eine Knopfloch-Schneideinrichtung 13, die ein unteres, in der Grundplatte 2 vertikal, also in z-Richtung, ortsfest angeordnetes Messer 14 und einen oben angeordneten Schneidblock 15 aufweist. Dem Schneidblock 15 ist ein Schneidantrieb 16 zugeordnet, der als mehrstufiger pneumatisch beaufschlagbarer Kolben-Zylinder-Antrieb ausgebildet ist und der im Einzelnen in DE 102 25 511 C1 und DE 102 25 512 C1 dargestellt und beschrieben ist. Das ortsfeste Messer kann auch oben und der angetriebene Schneidblock kann auch unten angeordnet sein.

Soweit die Nähmaschine bis hierher dargestellt und beschrieben ist, ist sie aus der DE 10 2005 021 768 A und aus der DE 103 04 821 B3 bekannt.

Die Nähmaschine nach Fig. 1 hat weiterhin eine Steuer-/Regeleinrichtung 17, die mit der Schneideinrichtung 13, dem x-y-Tisch 7 als Verlagerungseinrichtung zum Verlagern des Nähguts relativ zur Schneideinrichtung 13 und insbesondere mit dem Schneidantrieb 16 der Schneideinrichtung 13 in Signalverbindung steht.

Mit der Nähmaschine nach Fig. 1 können verschiedene Varianten eines Betriebsverfahrens zum Ausbilden eines Knopf- oder Schnürlochs im Nähgut durchgeführt werden, die nachfolgend anhand der Fig. 2 bis 13 erläutert werden. Durch Wechsel von Messer-/Schneidblock-Paarungen und/oder durch einen vorgegebenen Versatz zwischen dem jeweiligen Messer und dem jeweiligen Schneidblock können mithilfe der Schneideinrichtung 13 verschiedene Schnittbilder erzeugt werden, beispielsweise ein Augenschnitt, ein Raupenschnitt oder ein Schnürlochschnitt, die nachfolgend anhand der Fig. 2f. noch näher beschrieben werden.

Fig. 2 und 3 zeigen sequentielle Schnittergebnisse zum Ausbilden eines Augenknopflochs im Nähgut 21.

Fig. 2 zeigt das Ergebnis einer Erzeugung eines initialen Augenschnitts 22, der längs einer Schnittrichtung y verläuft, im Nähgut 21. Der initiale Augenschnitt 22 wird mittels der Schneideinrichtung 13 der Nähmaschine 1 durchgeführt.

Der initiale Augenschnitt 22 erfolgt innerhalb einer ins Nähgut 21 genähten oder zu nähenden Augenknopflochnaht 22a des Augenknopflochs 20.

Im Anschluss an das Erzeugen des initialen Schnitts 22 wird das Nähgut 21 zur Schneideinrichtung 13 längs einer Verlagerungsrichtung, die mit der Schnittrichtung y zusammenfällt, um einen Verlagerungsweg Δy verlagert. Der Verlagerungsweg Δy liegt im Bereich zwischen 0 mm und unter 1 mm und liegt beim Ausführungsbeispiel nach Fig. 3 bei etwa 0,5 mm. Die Verlagerungsrichtung beim Verlagerungsschritt nach Fig. 3 ist in positiver y-Richtung.

Fig. 3 zeigt gestrichelt wiederum den initialen Schnitt 22 sowie durchgezogen einen weiteren Augenschnitt 23, der aufgrund der Verlagerung des Nähguts 21 relativ zur Schneideinrichtung 13 in positiver y-Richtung im Nähgut 21 im Vergleich zum initialen Augenschnitt 23 in negativer y-Richtung wiederum um den Verlagerungsweg Δy längs der Schnittrichtung y verlagert geschnitten wird. Nach dem Durchführen des weiteren Augenschnitts 23, verlagert um den Verlagerungsweg Δy, ist beim Verfahrensbeispiel nach den Fig. 2 und 3 das Augenknopfloch 20 fertiggestellt. Die beiden Schnitte 22, 23, die in der Schnittrichtung y um den Verlagerungsweg Δy verlagert im Nähgut 21 durchgeführt werden, führen zu einer Verbesserung eines Schnittbildes des Augenknopflochs 20 ohne unerwünschte unvollständig durchtrennte Faserreste.

Die Augenknopflochnaht 22a kann vor oder nach dem Erzeugen der Schnitte 22, 23 im Nähgut 21 genäht werden.

Fig. 4 und 5 zeigen Schnittergebnisse entsprechend den Fig. 2 und 3 beim Ausbilden eines augenlosen Knopflochs 24 mit Knopflochnaht 24a.

Fig. 4 zeigt dabei das Ergebnis der Erzeugung eines initialen Raupenschnitts 25 mit Schnittrichtung y.

Fig. 5 zeigt das Ergebnis der Erzeugung eines weiteren Raupenschnitts 26 nach Verlagern des Nähguts 21 in positiver y-Richtung, also längs der Verlagerungsrichtung, um den Verlagerungsweg Δy, wiederum im Bereich von 0,5 mm. Die beiden Raupenschnitte 25, 26 verlaufen, abgesehen von ihren jeweiligen Endbereichen, wo ein Überstand um den Verlagerungsweg Δy vorliegt, genau aufeinander.

Fig. 6 und 7 zeigen die Verhältnisse beim Ausbilden eines Schnürlochs 27. Das Schnürloch wird dabei durch runde Schnürlochschnitte gebildet. Das Schnürloch 27 hat eine entsprechend runde Schnürlochnaht 28.

Fig. 6 zeigt das Ergebnis einer Erzeugung eines initialen Schnürlochschnitts 29.

Fig. 7 zeigt das Ergebnis der Erzeugung eines weiteren Schnürlochschnitts 30 nach einem Verlagern des Nähguts 21 längs der Verlagerungsrichtung in positiver y-Richtung um den Verlagerungsweg Δy, beispielsweise im Bereich von 0,3 mm.

Der Verlagerungsweg Δy ist so klein, dass eine Geometrie des erzeugten Schnürlochs 27 durch den Verlagerungsweg Δy nicht beeinträchtigt wird.

Beim dargestellten Ausführungsbeispiel nach den Fig. 6 und 7 liegt der initiale Schnürlochschnitt 29 konzentrisch in der ebenfalls runden Schnürlochnaht 28. Der weitere Schnürlochschnitt 30 liegt im Vergleich hierzu um den Verlagerungsweg Δy exzentrisch. Alternativ können auch beide Schnürlochschnitte 29, 30 einmal in positiver und einmal in negativer Richtung exzentrisch zum Zentrum der Schnürlochnaht 28 liegen.

Anhand der Fig. 8 bis 13 wird nachfolgend eine weitere Variante eines Betriebsverfahrens der Nähmaschine zum Ausbilden eines Augenknopflochs beschrieben. Komponenten und Funktionen, die vorstehend unter Bezugnahme auf die Fig. 1 bis 7 und insbesondere unter Bezugnahme auf die Fig. 2 und 3 bereits erläutert wurden, tragen die gleichen Bezugsziffern und werden nicht nochmals im Einzelnen diskutiert.

Beim Verfahren nach den Fig. 8 bis 13 wird ein Augenknopfloch 31 mithilfe mehrerer Einzelschnitte erzeugt, deren Einzelschnittlänge längs der Schnittrichtung y jeweils deutlich kürzer ist als eine Gesamtlänge des Augenknopflochs 31 längs der Schnittrichtung y.

Fig. 8 zeigt das Ergebnis der Erzeugung eines initialen Augenschnitts 32, der abgesehen davon, dass eine sich an das geschnittene Auge anschließende Basis beim initialen Augenschnitt 32 deutlich kürzer ist als beim initialen Augenschnitt 22.

Fig. 9 zeigt entsprechend der Fig. 3 das Ergebnis eines weiteren Augenschnitts 33 nach dem Verlagern des Nähguts 21 längs der Verlagerungsrichtung (positiv y-Richtung) um den Verlagerungsweg Δy, wiederum im Bereich zwischen 0 mm und unter 1 mm, beispielsweise im Bereich von 0,5 mm. Bei dem Augenschnitt 33 handelt es sich also um einen Nachschnitt des Augenschnitts 32.

Fig. 10 bis 12 zeigen weitere Schneidschritte zur Erzeugung weiterer Abschnitte der Schnittbasis des Augenknopflochs 31. Hier erfolgen weitere Raupenschnitte, jeweils in negativer y-Richtung mit Versatzwegen, die mindestens 1 mm groß sind und beispielsweise größer sein können als 2 mm, als 3 mm oder auch als 5 mm.

Ergebnis des Schnitts nach Fig. 10 ist ein Raupenschnitt 34, der mit einem Basisabschnitt der Augenschnitte 32 bzw. 33 überlappen kann. Ergebnis der weiteren Schnitte nach den Fig. 11 und 12 sind weitere Raupenschnitte 35, 36, die wiederum paarweise längs der Schnittbasis des Augenknopflochs 31 überlappen, wobei zwischen den Raupenschnitten 34 bis 36 jeweils Versatzwege liegen, die größer sind als der Verlagerungsweg Δy.

Nach dem Raupenschnitt 36 erfolgt zur Vorbereitung eines Nachschnitts wiederum ein Verlagern des Nähguts, diesmal um einen Verlagerungsweg Δy in negativer y-Richtung. Ein anschließend erzeugter weiterer Raupenschnitt 37, dessen Ergebnis in der Fig. 13 dargestellt ist, ist dann im Vergleich zum Raupenschnitt 36 nach Fig. 12 in positiver y-Richtung um den Verlagerungsweg Δy versetzt. Dieser Verlagerungsweg Δy zwischen den Raupenschnitten 36 und 37 liegt wiederum im Bereich zwischen 0 mm und unter 1 mm, beispielsweise im Bereich von 0,5 mm. Bei dem Raupenschnitt 37 handelt es sich also um einen Nachschnitt des Raupenschnitts 36.

Beim Herstellungsverfahren nach den Fig. 8 bis 13 werden die Schritte "verlagert um den Verlagerungsweg Δy" und "Erzeugen eines anschließenden, weiteren Schnitts" also wiederholt durchgeführt, im in den Fig. 8 bis 13 dargestellten Beispiel zwischen den Schnitten nach den Fig. 8 und 9 sowie zwischen den Schnitten nach den Fig. 12 und 13, also am Anfang und am Ende des Augenschnitts des Augenknopflochs 31.

Bei weiteren Varianten des Betriebsverfahrens kann nach jedem der initialen Schnitte, die beim Mehrschnitt-Verfahren nach den Fig. 8 bis 13 dargestellt sind, also nicht nur nach den Schnitten nach Fig. 8 und Fig. 12, sondern auch nach den Schnitten nach den Fig. 10 und 11, jeweils weitere Nachschnitte nach einem Verlagern um einen Verlagerungsweg Δy im Bereich zwischen 0 mm und unter 1 mm liegen.

Das Betriebsverfahren nach den Fig. 8 bis 13 stellt sicher, dass beim Erzeugen eines Knopflochs mit mehreren Schnitten ein unerwünscht unsauberes Schnittbild, insbesondere im Bereich des ersten und des letzten Schnitts eines solchen Mehrfach-Schneidverfahrens zum Ausbilden des Knopflochs, vermieden wird.

Mithilfe des Mehrfachschnitt-Verfahrens, welches vorstehend beispielhaft anhand eines Augenknopflochs erläutert wurde, kann auch ein augenloses Knopfloch geschnitten werden.

Soweit beim Ausbilden des Knopf- oder Schnürlochs mehrere Schnittfolgen, gebildet aus einem initialen Schnitt und nach einer Verlagerung um einen Verlagerungsweg Δy im Bereich zwischen 0 mm und unter 1 mm folgenden weiteren Nachschnitt aufweisen, kann vor dem Erzeugen des jeweiligen weiteren Nachschnitts ein jeweils vorgelagerter Verlagerungsschritt um sich voneinander unterscheidende Verlagerungswege erfolgen. Bei den Ausführungen nach den Fig. 8 bis 13 kann beispielsweise der Verlagerungsschritt zwischen den Schnitten nach den Fig. 8 und 9 einerseits und der Verlagerungsschritt zwischen den Schnitten nach den Fig. 12 und 13 andererseits um einen sich absolut unterscheidenden Verlagerungsweg erfolgen, beispielsweise zwischen den Schnitten nach den Fig. 8 und 9 um 0,3 mm und zwischen den Schnitten nach den Fig. 12 und 13 um 0,8 mm. Soweit mehrere Verlagerungsschritte um den Verlagerungsweg Δy im Bereich zwischen 0 mm und unter 1 mm zwischen einem jeweiligen initialen und einem weiteren Nachschnitt erfolgen, können diese Verlagerungsschritte längs zueinander entgegengesetzter Verlagerungsrichtungen erfolgen.

Bei dem Betriebsverfahren zum Ausbilden des Knopf- oder Schnürlochs können auch mindestens zwei aufeinanderfolgende Schnitte ohne zwischengeschaltete Verlagerung um einen endlichen Verlagerungsweg erfolgen.

Die vorstehend beschriebenen Varianten des Betriebsverfahrens können als programmiertes Betriebsablauf-Programm der Nähmaschine vorliegen. Ein entsprechender Programmablauf kann als mittels der Steuer-/Regeleinrichtung 17 ausführbares Softwareprodukt gestaltet sein. Das Softwareprodukt kann auf einem Speichermedium abgelegt sein oder auch zum Download bereitgestellt werden. Das Softwareprodukt kann zum Nachrüsten bestehender Maschinen genutzt werden.

## Patentansprüche

1. Verfahren zum Betrieb einer Nähmaschine zum Ausbilden eines Knopf- oder Schnürlochs in Nähgut (21) mit folgenden Schritten:
- Erzeugen eines initialen Schnitts (22; 25; 29; 32; 36) im Nähgut (21) mit einer Schneideinrichtung (13) der Nähmaschine,
- Verlagern des Nähguts (21) relativ zur Schneideinrichtung (13) längs einer Verlagerungsrichtung (y) um einen Verlagerungsweg (Δy), der größer ist als 0 mm und unter 1 mm liegt,
- Erzeugen mindestens eines weiteren Schnitts (23; 26; 30; 33; 37) bei verlagertem Nähgut (21).

2. Verfahren nach Anspruch 1, **dadurch gekennzeichnet, dass** die Schritte "Verlagern" und "Erzeugen eines weiteren Schnitts" wiederholt durchgeführt werden.

3. Verfahren nach Anspruch 2, **dadurch gekennzeichnet, dass** vor dem Erzeugen des jeweiligen weiteren Schnitts (23; 26; 30; 33; 37) die jeweils vorgelagerten Verlagerungsschritte um Verlagerungswege (Δy) erfolgen, die sich voneinander unterscheiden.

4. Verfahren nach Anspruch 2 oder 3, **dadurch gekennzeichnet, dass** vor dem Erzeugen des jeweiligen weiteren Schnitts (23; 26; 30; 33; 37) die jeweils vorgelagerten Verlagerungsschritte längs zueinander entgegengesetzter Verlagerungsrichtungen (-y, +y) erfolgen.

5. Verfahren nach Anspruch 4, **dadurch gekennzeichnet, dass** ein erster und ein letzter Verlagerungsschritt längs zueinander entgegengesetzter Verlagerungsrichtungen (-y, +y) erfolgen.

6. Verfahren nach einem der Ansprüche 2 bis 5, **gekennzeichnet durch** mindestens zwei aufeinanderfolgende Schnitte ohne zwischengeschaltete Verlagerung um einen endlichen Verlagerungsweg.

7. Nähmaschine, ausgebildet zum Durchführen eines Verfahrens nach einem der Ansprüche 1 bis 6
- mit Stichbildungswerkzeugen (6),
- mit einer Schneideinrichtung (13) zum Erzeugen von Schnitten (22, 23; 25, 26; 29, 30; 32, 33, 34, 35, 36, 37) im Nähgut (21),
- mit einer Verlagerungseinrichtung (7) zum Verlagern des Nähguts (21) relativ zur Schneideinrichtung (13),
- mit einer Steuer-/Regeleinrichtung (17), die mit der Schneideinrichtung (13) und der Verlagerungseinrichtung (7) in Signalverbindung steht,
- wobei die Schneideinrichtung (13) einen angetriebenen verlagerbaren Schneidblock (15) und ein während des Schneidvorgangs ortsfestes Messer (14) aufweist,
- wobei die Steuer-/Regeleinrichtung (17) derart ausgeführt ist, dass das Nähgut (21) zwischen einem Erzeugen des initialen und des mindestens eines weiteren Schnitts relativ zur Schneideinrichtung (13) längs der Verlagerungsrichtung (y) um den Verlagerungsweg (Δy) verlagert wird, der größer ist als 0 mm und unter 1 mm liegt.

8. Softwareprodukt, zur Durchführung eines Programmablaufs entsprechend eines Verfahrens nach einem der Ansprüche 1 bis 6, wobei das Softwareprodukt zur Durchführung des Verfahrens mittels Ansteuerung der Steuer-/Regeleinrichtung der Nähmaschine nach Anspruch 7 bestimmt ist.

## Claims

1. Method for operating a sewing machine for forming a button or lacing hole in sewing material (21) having the following steps:
- creating an initial cut (22; 25; 29; 32; 36) in the sewing material (21) with a cutting device (13) of the sewing machine,
- displacing the sewing material (21) relative to the cutting device (13) along a displacement direction (y) by a displacement path (Δy), which is greater than 0 mm and less than 1 mm,
- creating at least another cut (23; 26; 30; 33; 37) with the sewing material (21) displaced.

2. Method according to claim 1, **characterised in that** the steps of "displacing" and "creating another cut" are repeated.

3. Method according to claim 2, **characterised in that** prior to the respective other cut (23; 26; 30; 33; 37) being created, the respective upstream displacement steps are carried out with displacement paths (Δy) that are different from one another.

4. Method according to claim 2 or 3, **characterised in that** prior to the respective other cut (23; 26; 30; 33; 37) being created, the respective upstream displacement steps are carried out along mutually opposite displacement directions (-y, +y).

5. Method according to claim 4, **characterised in that** a first and a last displacement step are carried out along mutually opposite displacement directions (-y, +y).

6. Method according to one of claims 2 to 5, **characterised by** at least two successive cuts without intermediate displacement by a finite displacement path.

7. Sewing machine, designed to carry out a method according to one of claims 1 to 6
- having stitch formation tools (6),
- having a cutting device (13) for creating cuts (22, 23; 25, 26; 29, 30; 32, 33, 34, 35, 36, 37) in the sewing material (21),
- having a displacement device (7) for displacing the sewing material (21) relative to the cutting device (13),
- having a control/regulation device (17), which is in signal communication with the cutting device (13) and the displacement device (7),
- wherein the cutting device (13) has a driven displaceable cutting block (15) and a blade (14) that is stationary during the cutting procedure,
- wherein the control/regulation device (17) is designed in such a way that the sewing material (21) is displaced, between the creation of the initial and the at least one other cut, relative to the cutting device (13) along the displacement direction (y) by the displacement path (Δy), which is greater than 0 mm and less than 1 mm.

8. Software product for executing a program sequence corresponding to a method according to one of claims 1 to 6, wherein the software product is intended to carry out the method by controlling the control/regulation device of the sewing machine according to claim 7.

## Revendications

1. Procédé de fonctionnement d'une machine à coudre pour former un trou de bouton ou de laçage dans une pièce à coudre (21) comportant les étapes suivantes :
- génération d'une découpe initiale (22 ; 25 ; 29 ; 32 ; 36) dans la pièce à coudre (21) avec un dispositif de coupe (13) de la machine à coudre,
- déplacement de la pièce à coudre (21) par rapport au dispositif de coupe (13), le long d'une direction de déplacement (y), sur une course de déplacement (Δy) qui est supérieure à 0 mm et inférieure à 1 mm,
- génération d'au moins une autre découpe (23 ; 26 ; 30 ; 33 ; 37) une fois la pièce à coudre (21) déplacée.

2. Procédé selon la revendication 1, **caractérisé en ce que** les étapes « déplacement » et « génération d'une autre découpe » sont effectuées à plusieurs reprises.

3. Procédé selon la revendication 2, **caractérisé en ce que,** avant la génération de l'autre découpe (23 ; 26 ; 30 ; 33 ; 37) respective, les étapes de déplacement précédentes respectives sont effectuées sur des courses de déplacement (Δy) qui sont différentes les unes des autres.

4. Procédé selon la revendication 2 ou 3, **caractérisé en ce que,** avant la génération de l'autre découpe (23 ; 26 ; 30 ; 33 ; 37) respective, les étapes de déplacement précédentes respectives sont effectuées le long de directions de déplacement (-y, +y) opposées les unes aux autres.

5. Procédé selon la revendication 4, **caractérisé en ce qu'**une première et une dernière étape de déplacement sont effectuées le long de directions de déplacement (-y, +y) opposées l'une à l'autre.

6. Procédé selon l'une des revendications 2 à 5, **caractérisé par** au moins deux découpes successives sans déplacement intermédiaire sur une course de déplacement finie.

7. Machine à coudre, conçue pour exécuter un procédé selon l'une des revendications 1 à 6,
- comportant des outils de formation de points (6),
- comportant un dispositif de coupe (13) pour générer des découpes (22, 23 ; 25, 26 ; 29, 30 ; 32, 33, 34, 35, 36, 37) dans la pièce à coudre (21),
- comportant un dispositif de déplacement (7) pour déplacer la pièce à coudre (21) par rapport au dispositif de coupe (13),
- comportant un dispositif de commande/régulation (17) qui est en liaison de signaux avec le dispositif de coupe (13) et le dispositif de déplacement (7),
- dans laquelle le dispositif de coupe (13) comporte un bloc de coupe (15) déplaçable entraîné et un couteau (14) fixe pendant le processus de coupe,
- dans laquelle le dispositif de commande/régulation (17) est réalisé de telle manière que la pièce à coudre (21) est déplacée, entre une génération de la découpe initiale et de l'au moins une autre découpe, par rapport au dispositif de coupe (13), le long de la direction de déplacement (y), sur la course de déplacement (Δy) qui est supérieure à 0 mm et inférieure à 1 mm.

8. Produit logiciel destiné à exécuter une séquence de programme conformément à un procédé selon l'une des revendications 1 à 6, le produit logiciel étant destiné à exécuter le procédé au moyen de la commande du dispositif de commande/régulation de la machine à coudre selon la revendication 7.
